# EUROPÄISCHE PATENTSCHRIFT

(11) **EP 2 523 577 B1**
(45) Veröffentlichungstag und Bekanntmachung des Hinweises auf die Patenterteilung: **20.08.2014**
(21) Anmeldenummer: 10812847.1
(22) Anmeldetag: 23.12.2010
(51) Int. Cl.: A47B 88/00

(54) **SCHUBKASTEN, ZERLEGBAR UND STAPELBAR**
DRAWER WHICH CAN BE DISMANTLED AND STACKED
TIROIR, DÉMONTABLE ET EMPILABLE

(30) Priorität: 13.01.2010 DE 102010004605
(43) Veröffentlichungstag der Anmeldung: 21.11.2012
(73) Patentinhaber: Fehre Design GmbH, 71254 Ditzingen (DE); Fehre, Jürgen, 73560 Böbingen an der Rems (DE)
(72) Erfinder: FEHRE, Jürgen, 73560 Böbingen an der Rems (DE)
(74) Vertreter: Schütte, Hartmut
(86) Internationale Anmeldenummer: PCT/DE2010/001533
(87) Internationale Veröffentlichungsnummer: WO 2011/085710

(56) Entgegenhaltungen:
- EP-A1- 1 364 598
- DE-A1-102008 057 071
- FR-A5- 2 204 957
- US-A- 2 102 437

## Beschreibung

Die Erfindung betrifft einen Schubkasten, zerlegbar, zum fast werkzeugfreien Zusammenbau, mit mindestens zwei SeitenWandelementen, einem vorderen Wandelement, einem rückseitigen Wandelement, einem zerlegbaren Boden, einen Bereich für Führungselemente, erweiterbar in der Höhe, und in der Innenaufteilung gemäß Oberbegriff des Patentanspruchs 1.

### Stand der Technik:

Zerlegbare Schubkästen haben ein vielschichtiges Einsatzgebiet sowohl im Bereich der Küchenmöbel, Wohnmöbel, Büromöbel, und in Verkaufseinrichtungen u. dgl. mehr. Bekannt ist, dass sich derartige Schubkasten im zerlegten Zustand platzsparend transportieren lassen und vor Ort auf vorteilhafte Weise wieder zusammenzubauen sind, wobei mehr oder minder werkzeugfrei gearbeitet werden kann.
Dabei wird immer ein fester nicht zerlegbarer Boden verwendet, der je nach Größe des Schubkastens viel Platz bei einem Transport benötigt.

Der Zeitaufwand und Kompliziertheit beim Zusammenbau schränkt die Möglichkeiten zur Verwendung derartiger Systeme besonders dann ein, wenn es sich um einen aufwendig gestalteten Schubkasten handelt, der aus sehr vielen unterschiedlichen Einzelteilen besteht.

Derartige Lösungen werden u.a. in der DE 29 707 568, DE 4200581, DE 8705187 und DE 9001485 beschrieben.

Erweiterungen in der Höhe, zusätzliche Funktionen in der Innenstruktur und die Teilbarkeit des Schubkasten-Bodens in einzelne gleiche Elemente sind damit nicht realisierbar.

Die FR 2 204 957 A5 offenbart einen zerlegbaren Schubkasten mit zwei Seitenwandelementen, einem vorderen und einem rückseitigen Wandelement und einem Boden, wobei die Verbindung der Seitenwandelemente mit dem hinteren und dem vorderen Wandelement über Bohrungen am hinteren Wandelement und über Gewindebohrungen am vorderen Wandelement durch Verbindungselemente erfolgt.

### Aufgabenstellung:

Der Erfindung liegt die Aufgabe zugrunde einen Schubkasten der eingangs benannten Art zu entwickeln, der bei einem fast werkzeuglosen Zusammenbau eine gleichzeitige Erweiterbarkeit in der Höhe und in der Innenaufteilung ermöglicht. Dabei sollte der Schubkasten, aus wenigen Grundprofilen und nur einem, mehrfach verwendeten Verbindungselement sowie einem in gleich großen Elementen zerteilbaren Boden bestehen. Die Einzelteile sollen so konstruiert sein, das eine Zuordnung der Bauteile von rechts und links sowie von oben und unten nicht notwendig ist. Das der Platzbedarf im zerlegten Zustand so gering wie möglich ist, und somit Transportkosten und Transportschäden stark reduziert werden können.

Die erfindungsgemäße Aufgabe wird mit den Merkmalen des Schutzanspruches 1 gelöst.

Die beiden Seitenwandelemente (1), das hintere Wandelement (2) und das vordere Wandelement (3) bestehen vorzugsweise aus einem stranggepressten Aluminium- Hohlprofil, dass nach dem Zerteilen in bestimmte Längen nachträglich bearbeitet wird.

Das für alle Wandelemente vorzugsweise stranggepressten Aluminium-Hohlprofil ist mit zwei gleichen Aussparungen (8) auf der Innenseite Seite versehen, die jeweils im gleichen Abstand von der Oberkante (10) und von der Unterkante (11) angeordnet sind.

Um das Verbindungselement (4) in das vorzugsweise stranggepresste Aluminium- Hohlprofil aufzunehmen sind zwei zylindrische Kammern (6) jeweils im gleichen Abstand von der Oberkante (10) und von der Unterkante (11) angeordnet.

Die zylindrischen Kammern (6) sind gering größer, damit das Verbindungselement (4) widerstandslos eingeschoben werden kann.

Die beiden Seitenwandelemente (1) werden nach dem festlegen der Länge an beiden Stirnseiten mit jeweils einem gleich großen Falz (9) versehen. Somit ist jedes Seitenwandelement (1) für beide Seiten gleich verwendbar.

Das einzelne Bodenelement (12) besteht vorzugsweise aus einem stranggepressten Aluminium- Hohlprofil, das eine Federprofilkante (13) und eine Nutprofilkante (14) aufweist.

Die Federprofilkante (13) eines Bodenelementes (12) greift mechanisch, korrespondierend in die Nutprofilkante (14) des anderen Bodenelements (12) ein und bildet eine verriegelte flächige Gesamtheit.

Somit lassen sich beliebig viele Bodenelemente (12) zu einer Fläche mechanisch zusammen fügen und auch wieder zerlegen.

Vor dem Zusammenbau werden je nach Breite der Schublade die einzelnen Bodenelemente (12) mechanisch zusammen gefügt und die so entstehende Fläche in einer der Aussparungen (8) korrespondierend eingesteckt.

Die Verbindung der Seitenwandelemente (1) mit den hinteren Wandelement (2) und vorderen Wandelementen (3) erfolgt über jeweils die gleichen Verbindungselemente (4).

Das Verbindungselement (4) wird durch die an der Außenseite befindlichen Senkbohrung im hinteren Wandelement (2) und durch die zylindrischen Kammern (6) im Seitenwandelement (1) geführt und mit der im vorderen Wandelement (3) befindlichen Gewindebohrung verbunden.

Das Verbindungselement (4) besteht aus einer Gewindestange mit einem an gearbeiteten Senkschraubkopf.

Werden noch einmal die gleich großen Seitenwandelemente (1), das hintere gleich große Wandelement (2) und das vordere gleich große Wandelement (3) ohne einer Bodenfläche, bestehend aus einzelnen Bodenelementen (12), mit dem Verbindungselement (4) zu einer Rahmenstruktur verbunden, kann diese auf den Schubkasten mit Bodenfläche, bestehend aus einzelnen Bodenelementen (12), aufgesetzt werden.

Zur Verbindung der beiden Rahmenstrukturen wird in den beiden übereinander liegenden Aussparungen (8) an allen vier Innenseiten des Schubkastens die Verbindungsleisten (15) in folgender Reihenfolge eingesetzt.

Zuerst werden beidseitig die übereinanderliegenden Seitenwand-elemente (1) mit einer Verbindungsleiste (15) in der Länge des lichten Innenmaßes der Schubladentiefe verbunden. Danach werden die beiden übereinanderliegenden hinteren Wandelemente (2) und die beiden übereinanderliegenden vorderen Wandelemente (3) mit jeweils einer Verbindungsleiste (15) in der Länge der lichten Schubkastenbreite abzüglich der Überstände (19) der Verbindungsleisten (15) der Seitenwandelementen (1) verbunden. Somit entsteht ein Schubkasten mit einer größeren Höhe.

Dieses übereinander verbinden von Rahmenstrukturen lässt sich beliebig oft wiederholen bis die gewünschte Höhe des Schubkasten erreicht ist.

Die Verbindungsleiste (15) besteht vorzugsweise aus einem stranggepressten Aluminium- Hohlprofi, das korrespondierend in die beiden Aussparungen (8) passgenau eingesetzt wird.

Nach dem Zerteilen in bestimmte Längen wird die Verbindungsleiste (15) mit mittigen und in gleichen Abständen angebrachten Bohrungen (16) versehen die zur Aufnahme der Querunterteilung (17) und Längsunterteilung (18) bestimmt sind.

Sind zwei oder mehrere Rahmenstrukturen mit den Verbindungsleisten (15) verbunden, so besteht die Möglichkeit verschiedene Schubkasteneinsätze (20) auf den Überstand (19) der Verbindungsleiste (15) aufzusetzen und diese entweder in der Breite oder in der Tiefe zu verschieben, die darunter untergebrachten Utensilien bleiben Übersichtlich verstaut und der Zugriff ist jederzeit möglich.

### Ausführungsbeispiel:

Die Erfindung wird an Hand der Zeichnungen an folgenden Ausführungsbeispielen näher erläutert.
Die Zeichnungen zeigen im Einzelnen folgendes:
**Fig. 1****:** Perspektivische Explosionsdarstellung eines Schubkastens mit zwei Seitenwandelementen (1), einen hinteren Wandelement (2), einem vorderen Wandelement (3), vier Verbindungselementen (4) und einer Bodenfläche bestehend aus einzelnen Bodenelementen (12).
**Fig. 2****:** Perspektivische Darstellung des Grundprofils für Seitenwandelement (1), hintere Wandelement (2), vordere Wandelement (3) mit den zwei Aussparungen (8) und den zwei zylindrischen Kammern (6), Oberkante (10) und der Unterkante (11)
**Fig. 3****:** Perspektivische Darstellung des Profils für Bodenelement (12) mit Federprofilkante (13) und der Nutprofilkante (14)
**Fig. 4****:** Perspektivische Darstellung des Profils der Verbindungsleiste (15) mit Bohrungen (16)
**Fig. 5****:** Perspektivische Schnittdarstellung zwei übereinander angeordneten Seitenwandelemente (1) verbunden mit der Verbindungsleiste (15)
**Fig. 6****:** Perspektivische Darstellung eines zusammengebauten Schubkasten mit aufgesetzten Rahmenelement und mit Verbindungsleiste (15) verbunden, auf dem Überstand (19) aufgesetzten Besteckeinsatz (20)
**Fig. 7****:** Perspektivische Darstellung eines zusammengebauten Schubkasten mit aufgesetzten Rahmenelement und mit Verbindungsleiste (15) verbunden, den Bohrungen (16) den Querunterteilungen (17) und den Längsunterteilungen (18)

### Bezugszeichenliste:

- (1): Seitenwandelemente
- (2): hintere Wandelement
- (3): vordere Wandelement
- (4): Verbindungselement
- (6): Zylindrische Kammer
- (8): Aussparung
- (9): Falz
- (10): Oberkante
- (11): Unterkante
- (12): Bodenelemente
- (13): Federprofilkante
- (14): Nutprofilkante
- (15): Verbindungsleiste
- (16): Bohrungen
- (17): Querunterteilung
- (18): Längsunterteilung
- (19): Überstand
- (20): Besteckeinsatz und Ablageflächen

### Beispiel 1:

Die erfindungsgemäße Lösung wird beispielhaft am Zusammenbau einer Schublade dargestellt.

Zuerst wird das vorder Wandelement (3) des Schubkastens mit der Außenfläche auf eine ebene Unterlage gelegt.

Je nach Breite der Schublade werden die einzelnen Bodenelemente (12) mechanisch zusammen gefügt und die so entstandene Bodenfläche in die Aussparung (8) des vorderen Wandelements (3) korrespondierend eingesteckt.

Beide Seitenwandelemente (1) werden jetzt mit einem seiner beiden stirnseitigen Fälzen (9) auf das vordere Wandelement (3) und mit der Aussparung (8) korrespondierend auf die Bodenfläche bestehend aus mehreren Bodenelementen (12) korrespondierend gesteckt.

Anschließend wird das hintere Wandelement(2) in den anderen beiden stirnseitigen Fälzen (9) der Seitenwandelemente (1) und der Aussparung (8) des hinteren Wandelements (2) korrespondierend aufgesteckt.

Danach werden vier Verbindungselemente (4) durch die an der Außenseite befindlichen Senkbohrungen im hinteren Wandelement (2) und durch die zylindrischen Kammern (6) in beiden Seitenwandelementen (1) geführt und mit den im vorderen Wandelement (3) befindlichen Gewindebohrungen fest verbunden.

Der Schubkasten ist somit in seiner kleinsten Höhe fertig montiert. Je nach Verwendung von verschiedenen Unterflur-Führungselementen sind unterschiedliche Bohrungen und oder Aussparungen an der Unterseite des Schubkastens notwendig:

### Beispiel 2

Die erfindungsgemäße Lösung wird beispielhaft an der Erweiterbarkeit einer Schublade in der Höhe, und in der Innenaufteilung dargestellt.

Auch höhere Schubkästen lassen sich nach dem gleichen Prinzip, wie es für Schubladen im Beispiel 1 gezeigt wurde, aufbauen.

Dazu wird auf den zusammengebauten Schubkasten, bestehend aus zwei Seitenwandelementen (1), einem hinteren Wandelement (2), einem vorderen Wandelement (3), einer Bodenfläche die aus mehreren Bodenelementen (12) besteht und mit Verbindungselementen (4) verbunden sind, eine weitere Rahmenstruktur ohne einer Bodenfläche aufgesetzt.

Zur Verbindung der beiden Rahmenstrukturen wird in den beiden übereinander liegenden Aussparungen (8) an allen vier Innenseiten des Schubkastens die Verbindungsleisten (15) in folgender Reihenfolge eingesetzt.

Zuerst werden beidseitig die übereinanderliegenden Seitanwand-Elemente (1) mit einer Verbindungsleiste (15) in der Länge des lichten Innenmaßes der Schubladentiefe verbunden. Danach werden die beiden übereinanderliegenden hinteren Wandelemente (2) und die beiden übereinanderliegenden vorderen Wandelemente (3) mit jeweils einer Verbindungsleiste (15) in der Länge der lichten Schubkastenbreite abzüglich der Überstände (19) der Verbindungsleiste (15) der Seitenwandelemente (1) verbunden.

Dieses übereinander verbinden von Rahmenstrukturen lässt sich beliebig oft wiederholen bis die gewünschte Höhe des Schubkastens erreicht ist.

Sind zwei oder mehrere Rahmenstrukturen mit den Verbindungsleisten (15) verbunden, so besteht die Möglichkeit verschiedene Schubkasteneinsätze (20) auf den Überstand (19) der Verbindungsleisten (15) aufzusetzen und diese entweder in der Breite oder in der Tiefe zu verschieben, die darunter untergebrachten Utensilien bleiben Übersichtlich verstaut und der Zugriff ist jederzeit möglich.

## Patentansprüche

1. Schubkasten, zerlegbar, zum fast werkzeugfreien Zusammenbau, mit mindestens zwei Seitenwandelementen, einem vorderen Wandelement, einem rückseitigen Wandelement, einem zerlegbaren Boden, einem Bereich für Führungselemente, erweiterbar in der Höhe, und erweiterbar in der Innenaufteilung,
**dadurch gekennzeichnet, dass**
- die Seitenwandelemente (1), das hintere Wandelement (2) und das vordere Wandelement (3) aus einem stranggepressten Aluminium-Hohlprofil mit zwei Aussparungen (8) und zwei zylindrischen Kammern (6) bestehen,
- die Verbindung der Seitenwandelemente (1) mit dem hinteren Wandelement (2) und dem vorderen Wandelement (3) über Senkbohrungen am hinteren Wandelement (2), den zylindrischen Kammern (6) in den Seitenwandelementen (1) und über Gewindebohrungen am vorderen Wandelement (3) durch vier gleiche Verbindungselemente (4) erfolgt,
- die Bodenelemente (12) eine Federprofilkante (13) und eine Nutprofilkante (14) aufweisen und mehrere Bodenelemente (12) mit der Federprofilkante (13) in die Nutprofilkante (14) mechanisch und korrespondierend eingreifen und somit eine flächige Gesamtheit hergestellt werden kann.

2. Schubkasten nach Patentanspruch 1, **dadurch gekennzeichnet, dass** die Bodenelemente (12) aus einem stranggepressten Aluminium-Hohlprofil bestehen.

3. Schubkasten nach Patentanspruch 1, **dadurch gekennzeichnet**, das die Bodenelemente (12) aus einem Holzwerkstoff bestehen.

4. Schubkasten nach Patentanspruch 1, **dadurch gekennzeichnet, dass** eine gleich große Rahmenstruktur bestehend aus zwei Seitenwandelementen (1), einem hinteren Wandelement (2) und einem vorderen Wandelement (3) verbunden mit Verbindungselementen (4) zur Erweiterung in der Höhe auf den Schubkasten aufgesetzt werden kann und mit Verbindungsleisten (15) verbunden wird.

5. Schubkasten nach Patentanspruch 4, **dadurch gekennzeichnet, dass** die Verbindungsleisten (15) aus einem stranggepressten Aluminium-Profil bestehen.

6. Schubkasten nach Patentanspruch 4, **dadurch gekennzeichnet, dass** die Verbindungsleisten (15) aus einem Holzwerkstoff bestehen.

7. Schubkasten nach Patentanspruch 4 bis 6, **dadurch gekennzeichnet, dass** die Verbindungsleisten (15) mittige und in gleichen Abständen angebrachten Bohrungen (16) aufweisen, die zur Aufnahme von Querteilungen (17) und Längsteilungen (18) verwendet werden können.

8. Schubkasten nach Patentanspruch 4 bis 7, **dadurch gekennzeichnet, dass** die entstehenden Überstände (19) beim Verbinden von zwei oder mehreren Rahmenstrukturen mit den Verbindungsleisten (15) eine zusätzliche Führungsebene im Schubkasten aufweisen und diese zur Aufnahme von Besteckeinsätzen (20) oder Ablageflächen (20) verwendet werden können, wobei die aufgesetzten Besteckeinsätze oder Ablageflächen in der Breite oder in der Tiefe auf der Führungsebene im Schubkasten verschoben werden können.

## Claims

1. Drawer, break-down type, for nearly no-tools assembly, having at least two sidewall elements, a front wall element, a rear wall element, a break-down bottom, an area for guide elements, extendable in height and extendable in its internal layout, **characterized in that**
- the side wall elements (1), the rear wall element (2) and the front wall element (3) consist of an extruded hollow aluminum profile having a pair of recesses (8) and a pair of cylindrical chambers (6),
- the side wall elements (1) are connected with the rear wall element (2) and the front wall element (3) via counterbores at the rear wall element (2), the cylindrical chambers (6) in the side wall elements (1), and via threaded bores at the front wall element (3), by means of four equal connecting elements (4),
- the bottom elements (12) comprise a key profile edge (13) and a groove profile edge (14) and multiple bottom elements (12) with the key profile edge (13) mechanically and correspondingly engaging in the groove profile edge (14) and in this way allowing to manufacture a surface area.

2. The drawer according to patent claim 1, **characterized in that** the bottom elements (12) consist of an extruded hollow aluminum profile.

3. The drawer according to patent claim 1, **characterized in that** the bottom elements (12) consist of a wooden material.

4. The drawer according to patent claim 1, **characterized in that** an equal-sized frame structure consisting of two side wall elements (1), a rear wall element (2) and a front wall element (3) connected with connecting elements (4) can be placed onto the drawer for extending the height and be connected with connecting battens (15).

5. The drawer according to patent claim 4, **characterized in that** the connecting battens (15) consist of an extruded hollow aluminum profile.

6. The drawer according to patent claim 4, **characterized in that** the connecting battens (15) consist of a wooden material.

7. The drawer according to patent claims 4 to 6, **characterized in that** the connecting battens (15) comprise centered, evenly spaced bores (16) which may be employed to receive transverse partitions (17) and lengthwise partitions (18).

8. The drawer according to patent claims 4 to 7, **characterized in that** the protrusions (19) created in connecting two or more frame structures with the connecting battens (15) comprise an additional guiding plane in the drawer and these may be employed to receive cutlery inserts (20) or tray areas (20) wherein the positioned cutlery inserts or tray areas can be displaced over the width or the depth on the guiding plane in the drawer.

## Revendications

1. Tiroir, démontable, pour un montage presque sans outil, comprenant au moins deux éléments de paroi latéraux, un élément de paroi avant, un élément de paroi arrière, un fond démontable, une zone destinée à des éléments de guidage, extensible en hauteur et extensible en répartition de l'espace intérieur, **caractérisé par le fait que**
- lesdits éléments de paroi latéraux (1), ledit élément de paroi arrière (2) et ledit élément de paroi avant (3) sont réalisés dans un profilé creux en aluminium extrudé ayant deux évidements (8) et deux chambres cylindriques (6),
- la liaison des éléments de paroi latéraux (1) audit élément de paroi arrière (2) et audit élément de paroi avant (3) se fait par des perçages coniques sur l'élément de paroi arrière (2), lesdites chambres cylindriques (6) dans les éléments de paroi latéraux (1) ainsi que par des trous taraudés sur ledit élément de paroi avant (3) par l'intermédiaire de quatre éléments de liaison (4) identiques,
- les éléments de fond (12) présentent une arête en profil de languette (13) et une arête en profil de rainure (14) et que plusieurs éléments de fond (12) s'engagent mécaniquement et de manière correspondante par ladite arête en profil de languette (13) dans ladite arête en profil de rainure (14) et que, ainsi, on peut réaliser un ensemble plan.

2. Tiroir selon la revendication 1, **caractérisé par le fait que** les éléments de fond (12) sont réalisés dans un profilé creux en aluminium extrudé.

3. Tiroir selon la revendication 1, **caractérisé par le fait que** les éléments de fond (12) sont réalisés dans un matériau en bois.

4. Tiroir selon la revendication 1, **caractérisé par le fait qu'**une structure de cadre de taille identique qui se compose de deux éléments de paroi latéraux (1), d'un élément de paroi arrière (2) et d'un élément de paroi avant (3), reliés par des éléments de liaison (4), peut être posée sur ledit tiroir pour une extension en hauteur et est reliée par des baguettes de liaison (15).

5. Tiroir selon la revendication 4, **caractérisé par le fait que** lesdites baguettes de liaison (15) sont réalisées dans un profilé en aluminium extrudé.

6. Tiroir selon la revendication 4, **caractérisé par le fait que** lesdites baguettes de liaison (15) sont réalisées dans un matériau en bois.

7. Tiroir selon la revendication 4 à 6, **caractérisé par le fait que** lesdites baguettes de liaison (15) présentent des perçages (16) centraux et ménagés à distances égales qui peuvent être utilisés pour recevoir des diviseurs transversaux (17) et des diviseurs longitudinaux (18).

8. Tiroir selon la revendication 4 à 7, **caractérisé par le fait que**, lors de la liaison de deux ou plusieurs structures de cadre au moyen des baguettes de liaison (15), les saillies (19) produites présentent un plan de guidage supplémentaire dans le tiroir et que ceux-ci peuvent être utilisés pour recevoir des inserts à couverts (20) ou des surfaces de rangement (20), les inserts à couverts ou surfaces de rangements posés pouvant être déplacés en largeur ou en profondeur sur ledit plan de guidage dans le tiroir.
